# EUROPÄISCHE PATENTSCHRIFT

(11) **EP 1 393 302 B1**
(45) Veröffentlichungstag und Bekanntmachung des Hinweises auf die Patenterteilung: **29.09.2004**
(21) Anmeldenummer: 02737775.3
(22) Anmeldetag: 08.04.2002
(51) Int. Cl.: G10L 11/02

(54) **VERFAHREN UND VORRICHTUNG ZUR AUTOMATISCHEN DIFFERENZIERUNG UND/ODER DETEKTION VON AKUSTISCHEN SIGNALEN**
METHOD AND DEVICE FOR AUTOMATICALLY DIFFERENTIATING AND/OR DETECTING ACOUSTIC SIGNALS
PROCEDE ET DISPOSITIF DE DIFFERENCIATION ET/OU DE DETECTION AUTOMATIQUE DE SIGNAUX ACOUSTIQUES

(30) Priorität: 03.05.2001 DE 10121532
(43) Veröffentlichungstag der Anmeldung: 03.03.2004
(73) Patentinhaber: SIEMENS AKTIENGESELLSCHAFT, 80333 München (DE)
(72) Erfinder: FINGSCHEIDT, Tim, 81543 München (DE)
(86) Internationale Anmeldenummer: PCT/DE2002/001277
(87) Internationale Veröffentlichungsnummer: WO 2002/091354

(56) Entgegenhaltungen:
- EP-A- 0 743 634
- US-A- 5 341 456
- US-A- 5 937 375

## Beschreibung

Die Erfindung betrifft ein Verfahren und eine Vorrichtung zur automatischen Differenzierung und/oder Detektion akustischer Signale, wobei diese zumindest teilweise statistisch analysiert und deren Reflektionskoeffizienten mindestens einer Ordnung berechnet werden.

Die statistische Analyse von Mikrofonsignalen zur Sprachdetektion ist allgemein bekannt. Bei dieser statistischen Analyse werden unter anderem Reflektionskoeffizienten berechnet, die es erlauben, Aussagen über das Vorhandensein eines Sprachsignals zu treffen.

Aus der Patentschrift US 5,749,067 ist es bekannt, aus einer Vielzahl von errechneten Reflektionskoeffizienten einen Prädiktionsfehler zu berechnen und bei Unterschreiten eines vorgegebenen Schwellwertes das Vorhandensein eines Sprachsignals oder eines bestimmten Tons als detektiert anzunehmen. Alternativ kann auch ein Prädiktionsgewinn bestimmt werden, dann gilt das Sprachsignal oder der Ton als detektiert, wenn eine Schwelle überschritten wird.

Der Nachteil dieses Verfahrens liegt im wesentlichen darin, daß zur Berechnung des Prädiktionsfehlers ein vollständiger Durchlauf über alle zur Detektion herangezogenen Reflektionskoeffizienten rᵢ notwendig ist, da sich der Prädiktionsfehler aus dem Produkt aller (1-rᵢ²), mit i=1 bis n und n der Anzahl der herangezogenen Reflektionskoeffizienten, berechnet. Die Reaktionszeit eines solchen Systems ist naturgemäß relativ langsam, da jeweils eine vollständige Schleife über die Anzahl der vorhandenen Reflektionskoeffizienten abgeschlossen sein muß, bevor eine Entscheidung stattfindet.

Nachfolgend ist ein Beispiel eines entsprechenden Programmes, gemäß den Vorschriften der genannten US-Patentschrift, angegeben.

US-A-5 341 456 offenbart ein System zur Differenzierung akustischer Signale.

Es ist nun Aufgabe der Erfindung ein Verfahren und eine Vorrichtung zur automatischen Differenzierung und/oder Detektion akustischer Signale anzugeben, welche/welches weniger komplex ausgeführt ist und dadurch schneller anspricht.

Diese Aufgabe wird durch die Merkmale der unabhängigen Patentansprüche gelöst. Vorteilhafte Weiterbildungen der Erfindung sind Gegenstand untergeordneter Ansprüche.

Der Erfinder hat erkannt, daß es nicht unbedingt notwendig ist, den Prädiktionsfehler über alle Reflektionskoeffizienten zu berechnen, sondern daß es ausreicht, die Entscheidung zur Differenzierung und/oder Detektion von akustischen Signalen anhand lediglich eines ausgewählten Reflektionskoeffizienten zu treffen. Hierbei ist anzumerken, daß unter akustischen Signalen beispielsweise Sprachsignale, DTMF-Signale (DTMF = discrete tone modulated frequenzy = diskrete tonmodulierte Frequenzen) oder auch.die bekannten Fax-Identifizierungssignale zu verstehen sind. Des weiteren ist unter Differenzierung und/oder Detektion auch die Unterscheidung zwischen Ruhe und dem Vorhandensein eines Signals zu verstehen. Unter akustischen Signalen sind außerdem auch alle elektronisch übertragenen Signale zu verstehen, die sich in akustische Signale umwandeln lassen. Meist handelt es sich dabei um Mikrofonsignale, die elektrische Spannungs- oder Stromsignale erzeugen.

Demgemäß schlägt der Erfinder vor, das Verfahren zur automatischen Differenzierung und/oder Detektion akustischer Signale, wobei diese zumindest teilweise statistisch analysiert und deren Reflektionskoeffizienten mindestens einer Ordnung berechnet werden, dahingehend zu verbessern, daß ein Vergleichswert berechnet wird, der ausschließlich von einem einzigen Reflektionskoeffizienten abhängt, und dieser mit mindestens einem vorgegebenen Referenzwert verglichen wird.

Hierdurch wird eine wesentliche Verkürzung des Detektionsverfahrens erreicht, so daß eine schnellere Reaktion auf veränderte Situationen möglich ist.

Erfindungsgemäß wird bei der Berechnung des Vergleichswertes das Vorzeichen des Reflektionskoeffizienten eliminiert, wobei dies beispielsweise durch die Betragsbildung des Reflektionskoeffizienten oder die Berechnung des Quadrats des Reflektionskoeffizienten möglich ist. Allerdings kann auch im Rechenverfahren eine obere und eine untere Grenze als Referenzwert angegeben werden, so daß das Ausbrechen des Vergleichswertes aus diesen Schranken ebenfalls zu einer positiven Detektion führt.

Außerdem kann auch vorteilhaft beim Über- oder Unterschreiten des Vergleichswertes zu mindestens einem Referenzwert auf das Vorhandensein oder Nichtvorhandensein einer Sprachaktivität entschieden werden. Allerdings läßt sich dieses Verfahren auch für die Bestimmung der Stimmhaftigkeit oder Stimmlosigkeit der übertragenen Sprache oder zur Unterscheidung von tonalen oder nicht-tonalen Signalen, zum Beispiel dem Vorhandensein von DTMF-Signalen, anwenden.

Entsprechend diesem Verfahren schlägt der Erfinder auch vor, eine Vorrichtung zur automatischen Differenzierung und/oder Detektion akustischer Signale, insbesondere in digitalen Sprachübertragungssystemen, welche Mittel zur zumindest teilweisen statistischen Analyse der akustischen Signale und zur Berechnung der Reflektionskoeffizienten mindestens einer Ordnung aufweisen, dahingehend zu verbessern, daß ein Mittel zur Berechnung eines Vergleichswertes vorgesehen ist, wobei der Vergleichswert ausschließlich von einem einzigen Reflektionskoeffizienten abhängt, und weiterhin ein Mittel zum Vergleichen des Vergleichswertes mit mindestens einem vorgegebenen Referenzwert vorgesehen ist.

Auch hierdurch wird eine wesentlich schnellere Reaktion des Systems gegenüber den bekannten Systemen erreicht, da die Komplexität der Berechnung wesentlich geringer ist.

Erfindungsgemäß werden auch hier Mittel zur Eliminierung des Vorzeichens des Reflektionskoeffizienten vorgesehen, wobei es sich beispielsweise um ein Mittel zur Berechnung des Betrages des Reflektionskoeffizienten oder zum Berechnen des Quadrates des Reflektionskoeffizienten handeln kann.

Des weiteren wird vorgeschlagen, daß ein Mittel zur Entscheidung zwischen Sprachaktivität und Sprachinaktivität, je nach Über- oder Unterschreiten des Vergleichswertes des mindestens einen Referenzwertes, vorgesehen wird.

Entsprechend kann auch ein Mittel zur Entscheidung zwischen Stimmhaftigkeit und Stimmlosigkeit oder von tonalen oder nicht-tonalen Signalen, je nach Über- oder Unterschreiten des Vergleichswertes des mindestens einen Referenzwertes, vorgesehen werden.

Bei den angegebenen Mitteln kann es sich entweder um eine entsprechende Schaltungsanordnung handeln, oder um Programm-Module, die in einem Computer oder Prozessor abgearbeitet werden.

Demgemäß schlägt der Erfinder auch ein Computerprogramm-Produkt mit Programm-Mitteln vor, um mindestens die Schritte gemäß mindestens einem der vorstehenden Verfahrensansprüche auszuführen, wenn die Programm-Mittel auf einem Computer oder Prozessor ausgeführt werden.

Selbstverständlich kann solch ein Computerprogramm auf einem Datenträger gespeichert werden, der ebenfalls zum Schutzumfang dieser Anmeldung gehören soll.

Eine beispielhafte konkrete Ausführung des Erfindungsgedankens ist in dem nachfolgenden Programm-Modul, welches als Pseudo-C-Code angegeben ist, dargestellt:

Selbstverständlich muß vor der Benutzung dieses Programm-Moduls die Reflektionskoeffizienten *reflectioncoeff[k]* in bekannter Weise vorher berechnet werden und der Schwellwert *THRESHOLD* vorher definiert werden.

Der Vergleich zwischen dem oben angegebenen Programm aus dem Stand der Technik und dem erfindungsgemäßen Programm zeigt, daß bei einer Änderung der Situation die Reaktionszeit dieses Programmes wesentlich schneller ist, da ein einziges Ereignis mit überschießendem Reflektionskoeffizienten zu einer Detektion führt.

## Patentansprüche

1. Verfahren zur automatischen Differenzierung und/oder Detektion akustischer Signale , wobei diese zumindest teilweise statistisch analysiert und deren Reflektionskoeffizienten mindestens einer Ordnung berechnet werden, wobei ein Vergleichswert berechnet wird, der ausschließlich von einem einzigen Reflektionskoeffizienten abhängt, und dieser mit mindestens einem vorgegebenen Referenzwert verglichen wird, **dadurch gekennzeichnet, daß**
bei der Berechnung des Vergleichswertes das Vorzeichen des Reflektionskoeffizienten eliminiert wird.

2. Verfahren gemäß Anspruch 1, **dadurch gekennzeichnet, daß** als Vergleichswert der Betrag des Reflektionskoeffizienten berechnet wird.

3. Verfahren gemäß einem der vorstehenden Ansprüche 1 bis 2, **dadurch gekennzeichnet, daß** als Vergleichswert das Quadrat des Reflektionskoeffizienten berechnet wird.

4. Verfahren gemäß einem der vorstehenden Ansprüche 1 bis 3, **dadurch gekennzeichnet, daß** beim Über- oder Unterschreiten des Vergleichswertes des mindestens einen Referenzwertes auf Sprachaktivität oder Sprachinaktivität entschieden wird.

5. Verfahren gemäß einem der vorstehenden Ansprüche 1 bis 4, **dadurch gekennzeichnet, daß** beim Über- oder Unterschreiten des Vergleichswertes des mindestens einen Referenzwertes auf Stimmhaftigkeit oder Stimmlosigkeit der Sprache entschieden wird.

6. Verfahren gemäß einem der vorstehenden Ansprüche 1 bis 5, **dadurch gekennzeichnet, daß** beim Über- oder Unterschreiten des Vergleichswertes des mindestens einen Referenzwertes auf tonales Signal oder nicht-tonales Signal entschieden wird.

7. Vorrichtung zur automatischen Differenzierung und/oder Detektion von akustischen Signalen, insbesondere für digitale Sprachübertragungssysteme, wobei Mittel zur zumindest teilweisen statistischen Analyse der akustischen Signale und zur Berechnung der Reflektionskoeffizienten mindestens einer Ordnung sowie ein Mittel zur Berechnung eines Vergleichswertes vorgesehen sind, wobei der Vergleichswert ausschließlich von einem einzigen Reflektionskoeffizienten abhängt, und weiterhin ein Mittel zum Vergleichen des Vergleichswertes mit mindestens einem vorgegebenen Referenzwert vorgesehen ist, **dadurch gekennzeichnet, daß** Mittel zur Eliminierung des Vorzeichens des Reflektionskoeffizienten bei der Berechnung des Vergleichswertes vorgesehen sind.

8. Vorrichtung gemäß Anspruch 7, **dadurch gekennzeichnet, daß** Mittel zum Berechnen des Betrages des Reflektionskoeffizienten vorgesehen sind.

9. Vorrichtung gemäß einem der vorstehenden Ansprüche 7 bis 8, **dadurch gekennzeichnet, daß** Mittel zum Berechnen des Quadrates des Reflektionskoeffizienten vorgesehen sind.

10. Vorrichtung gemäß einem der vorstehenden Ansprüche 7 bis 9, **dadurch gekennzeichnet, daß** Mittel zur Entscheidung zwischen Sprachaktivität und Sprachinaktivität, je nach Über- oder Unterschreiten des Vergleichswertes des mindestens einen Referenzwertes, vorgesehen sind.

11. Vorrichtung gemäß einem der vorstehenden Ansprüche 7 bis 10, **dadurch gekennzeichnet, daß** Mittel zur Entscheidung zwischen Stimmhaftigkeit und Stimmlosigkeit, je nach Über- oder Unterschreiten des Vergleichswertes des mindestens einen Referenzwertes, vorgesehen sind.

12. Vorrichtung gemäß einem der vorstehenden Ansprüche 7 bis 11, **dadurch gekennzeichnet, daß** Mittel zur Entscheidung zwischen tonalen und nicht-tonalen Signalen, je nach Über- oder Unterschreiten des Vergleichswertes des mindestens einen Referenzwertes, vorgesehen sind.

13. Computerprogramm mit Programmcode-Mitteln, **dadurch gekennzeichnet, daß** mindestens die Schritte gemäß mindestens einem der vorstehenden Verfahrensansprüche ausgeführt werden, wenn die Programmcode-Mittel auf einem Computer oder Prozessor ausgeführt werden.

14. Datenträger mit einem Computerprogramm mit Programmcode-Mitteln, **dadurch gekennzeichnet, daß** mindestens die Schritte gemäß mindestens einem der vorstehenden Verfahrensansprüche ausgeführt werden, wenn die Programmcode-Mittel auf einem Computer oder Prozessor ausgeführt werden.

## Claims

1. Method for automatically differentiating and/or detecting acoustic signals, whereby said signals are statistically analyzed at least in part and their reflection coefficients of at least one order are calculated, whereby a comparison value depending solely on a single reflection coefficient is calculated and compared with at least one predetermined reference value, **characterized in that** the sign of the reflection coefficient is eliminated when the comparison value is calculated.

2. Method according to Claim 1, **characterized in that** the absolute value of the reflection coefficient is calculated as a comparison value.

3. Method according to one of the preceding Claims 1 to 2, **characterized in that** the square of the reflection coefficient is calculated as a comparison value.

4. Method according to one of the preceding Claims 1 to 3, **characterized in that** when the comparison value overshoots or undershoots one or more reference values, a decision as to voice activity or voice inactivity is made.

5. Method according to one of the preceding Claims 1 to 4, **characterized in that** when the comparison value overshoots or undershoots one or more reference values, a decision as to voiced or unvoiced speech is made.

6. Method according to one of the preceding Claims 1 to 5, **characterized in that** when the comparison value overshoots or undershoots one or more reference values, a decision as to tone signal or non-tone signal is made.

7. Device for automatically differentiating and/or detecting acoustic signals, particularly for digital voice transmission systems, means of statistically analyzing said acoustic signals at least in part and of computing their reflection coefficients of at least one order as well as a means of calculating a comparison value are provided, said comparison value depending solely on a single reflection coefficient and, in addition, that a means of comparing said comparison value with at least one predetermined reference value is provided, **characterized in that** a means is provided for eliminating the sign of the reflection coefficient when calculating the comparison value is provided.

8. Device according to Claim 7, **characterized in that** means of calculating the absolute value of the reflection coefficient are provided.

9. Device according to one of the preceding Claims 7 - 8, **characterized in that** means of calculating the square of the reflection coefficient are provided.

10. Device according to one of the preceding Claims 7 to 9, **characterized in that** there are provided means of discriminating between voice activity and voice inactivity depending on whether the comparison value is greater or less than at least one reference value.

11. Device according to one of the preceding Claims 7 to 10, **characterized in that** there are provided means of discriminating between voiced and unvoiced speech depending on whether the comparison value is greater or less than at least one reference value.

12. Device according to one of the preceding Claims 7 to 11, **characterized in that** there are provided means of discriminating between tone and non-tone signals depending on whether the comparison value is greater or less than at least one reference value.

13. Computer program with program coding means, **characterized in that** at least the steps according to at least one of the preceding method claims are executed if the program coding means are implemented on a computer or processor.

14. Data carrier with a computer program having program coding means, **characterized in that** at least the steps according to at least one of the preceding method claims are executed if the program coding means are implemented on a computer or processor.

## Revendications

1. Procédé de différenciation et/ou de détection automatique(s) de signaux acoustiques, ceux-ci faisant l'objet, au moins partiellement, d'une analyse statistique et leur coefficient de réflexion d'un calcul d'au moins un ordre, une valeur comparative, qui dépend exclusivement d'un coefficient de réflexion unique, étant calculée et celle-ci étant comparée avec au moins une valeur de référence prescrite, **caractérisé en ce que** le signe du coefficient de réflexion est éliminé lors du calcul de la valeur comparative.

2. Procédé selon la revendication 1, **caractérisé en ce que** le module du coefficient de réflexion est calculé comme valeur comparative.

3. Procédé selon l'une des revendications précédentes 1 à 2, **caractérisé en ce que** le carré du coefficient de réflexion est calculé comme valeur comparative.

4. Procédé selon l'une des revendications précédentes 1 à 3, **caractérisé en ce que** lorsque la valeur comparative de l'au moins une valeur de référence est dépassée ou n'est pas atteinte, il est décidé s'il y a activité ou inactivité vocale.

5. Procédé selon l'une des revendications précédentes 1 à 4, **caractérisé en ce que** lorsque la valeur comparative de l'au moins une valeur de référence est dépassée ou n'est pas atteinte, il est décidé s'il y a sonorité ou absence de sonorité vocale.

6. Procédé selon l'une des revendications précédentes 1 à 5, **caractérisé en ce que** lorsque la valeur comparative de l'au moins une valeur de référence est dépassée ou n'est pas atteinte, il est décidé s'il y a signal tonal ou non tonal.

7. Dispositif de différenciation et/ou de détection automatique(s) de signaux acoustiques, notamment pour systèmes numériques de transmission vocale, des moyens pour l'analyse statistique au moins partielle des signaux acoustiques et pour le calcul des coefficients de réflexion d'au moins un ordre, ainsi qu'un moyen pour le calcul d'une valeur comparative, étant prévus, la valeur comparative dépendant exclusivement d'un coefficient de réflexion unique et un moyen pour la comparaison de la valeur comparative avec au moins une valeur de référence prescrite étant encore prévu, **caractérisé en ce que** des moyens pour l'élimination du signe du coefficient de réflexion sont prévus lors du calcul de la valeur comparative.

8. Dispositif selon la revendication 7, **caractérisé en ce que** des moyens pour le calcul du module du coefficient de réflexion sont prévus.

9. Dispositif selon l'une des revendications 7 à 8, **caractérisé en ce que** des moyens pour le calcul du carré du coefficient de réflexion sont prévus.

10. Dispositif selon l'une des revendications précédentes 7 à 9, **caractérisé en ce que** des moyens pour la décision entre l'activité et l'inactivité vocale sont prévus en fonction du dépassement ou de la non atteinte de la valeur comparative de l'au moins une valeur de référence.

11. Dispositif selon l'une des revendications précédentes 7 à 10, **caractérisé en ce que** des moyens pour la décision entre la sonorité et l'absence de sonorité sont prévus en fonction du dépassement ou de la non atteinte de la valeur comparative de l'au moins une valeur de référence.

12. Dispositif selon l'une des revendications précédentes 7 à 11, **caractérisé en ce que** des moyens pour la décision entre des signaux tonaux ou non tonaux sont prévus, en fonction du dépassement ou de la non atteinte de la valeur comparative de l'au moins une valeur de référence.

13. Programme d'ordinateur doté de moyens de code de programme, **caractérisé en ce qu'**au moins les étapes sont exécutées selon au moins l'une des revendications de procédé précédentes, lorsque les moyens du code de programme sont exécutés sur un ordinateur ou un processeur.

14. Support de données équipé d'un programme d'ordinateur à moyens de code de programme, **caractérisé en ce qu'**au moins les étapes sont exécutées selon au moins l'une des revendications de procédé précédentes, lorsque les moyens de code de programme sont exécutés sur un ordinateur ou un processeur.
